# EUROPÄISCHE PATENTSCHRIFT

(11) **EP 3 629 835 B1**
(45) Veröffentlichungstag und Bekanntmachung des Hinweises auf die Patenterteilung: **12.02.2025**
(21) Anmeldenummer: 18750314.9
(22) Anmeldetag: 29.05.2018
(51) Int. Cl.: A47B 21/007, A47B 21/00

(54) **SCHREIBTISCH ODER ARBEITSTISCH MIT OPTISCHEN ARBEITSPLATZSTATUSANZEIGESYSTEM**
DESK WITH OPTICAL WORKSPACE STATUS INDICATION SYSTEM
BUREAU AVEC SYSTÈME D'AFFICHAGE OPTIQUE DU STATUT DU POSTE DE TRAVAIL

(30) Priorität: 29.05.2017 DE 102017111679
(43) Veröffentlichungstag der Anmeldung: 08.04.2020
(73) Patentinhaber: Rutzke, Marco, 09337 Hohenstein-Ernstthal (DE)
(72) Erfinder: Rutzke, Marco, 09337 Hohenstein-Ernstthal (DE)
(74) Vertreter: Schied, Sebastian
(86) Internationale Anmeldenummer: PCT/DE2018/100522
(87) Internationale Veröffentlichungsnummer: WO 2018/219410

(56) Entgegenhaltungen:
- WO-A1-2016/142728
- CN-A- 104 687 759
- CN-A- 106 019 980
- CN-U- 201 831 245
- DE-A1- 19 700 657
- JP-A- H06 141 314
- NL-B1- 2 015 112
- US-A1- 2013 154 451
- US-B2- 6 980 088
- KUANDO BUSYLIGHT BY PLENOM: "Kuando Busylight Lync and Skype status light", 28 August 2013 (2013-08-28), XP055866866, Retrieved from the Internet <URL:https://www.youtube.com/watch?v=itypQh6G7Nw> [retrieved on 20211129]
- LANDISTECHNOLOGIES: "Embrava BlyncLight Mini Review (Busy Light for Skype for Business)", 24 November 2015 (2015-11-24), XP055866873, Retrieved from the Internet <URL:https://www.youtube.com/watch?v=JuRQUzk8UN8> [retrieved on 20211129]
- EINFACH ONLINE ARBEITEN #EOA: "NetTask - Vortrag von Firas Alkurdi von der #EOA17 zur CeBIT 2017", 21 March 2017 (2017-03-21), XP093081411, Retrieved from the Internet <URL:https://www.youtube.com/watch?v=TvvCw_t-0V4> [retrieved on 20230912]

## Beschreibung

Die Erfindung betrifft einen Schreibtisch oder Arbeitstisch mit einem optischen Arbeitsplatzstatusanzeigesystem. Das optische Arbeitsplatzstatusanzeigesystem umfasst eine Leuchtanzeige und einen Bildschirm und eine Schnittstelle zu mindestens einer Anwendung. Durch die im Schreibtisch oder Arbeitstisch integrierte Leuchtanzeige und Bildschirm wird eine gut sichtbare Anzeige der Statusinformationen bezüglich der Nutzung oder Verfügbarkeit des Büroarbeitsplatzes realisiert. Die mit der Anzeige verbundenen Schnittstellen zu zweckmäßigerweise den am Arbeitsplatz vorhandenen relevanten Bürokommunikationsgeräten und Anwendungen ermöglichen die Erfassung des jeweiligen Status bezüglich der Verwendung oder Verfügbarkeit beziehungsweise Beanspruchung der entsprechenden Bürokommunikationsgeräte und der Mitarbeiter und können somit angezeigt werden.

Statusanzeigesysteme sind in unterschiedlichen Ausführungen bekannt. Viele Geräte sind mit einer Statusanzeige versehen. Waschmaschinen oder Geschirrspüler zeigen beispielsweise den Programmablauf an.

Bei Produktionslinien sind im Raum Anzeigen vorgesehen, die den Status, also beispielsweise den Regelbetrieb beziehungsweise Störungen, sowie Warnungen bei Abweichungen vom Regelbetrieb, anzeigen. In Kraftfahrzeugen gibt es Anzeigen, die den Status der einzelnen Baugruppen, wie Beleuchtung, Heckscheiben- und Sitzheizung oder Temperaturen anzeigen. In den Blockwarten von Kraftwerken sind Anzeigesysteme installiert, die den Status der einzelnen Aggregate angeben.

Ebenso sind Statusanzeigen für Netzwerkrouter und Computer bekannt. Für Telefone sind Anzeigen bekannt, die beispielsweise auf verpasste Anrufe und Nachrichten auf dem Anrufbeantworter hinweisen. Ebenso zeigen beispielsweise Drucker auf einem Display ihren Status an. Das Video "Einfach Online arbeiten" unter dem Link https://www.youtube.com/ watch?v=TvvCw_t-0V4 offenbart einen Tisch indem eine Leuchtanzeige integriert ist. Die Videos unter https://www.youtube.com/watch? v=JuRQUzk8UN8 und https://www.youtube.com/watch?v=itypQh6G7Nw offenbaren Leuchtanzeige die am Arbeitstisch angeordnet werden können.

Die Aufgabe der Erfindung besteht darin, einen Schreibtisch oder Arbeitstisch bereitzustellen, dass ein multifunktionales, gut sichtbares und wahrnehmbares, optisches Arbeitsplatzstatusanzeigesystem aufweist. Das optische Arbeitsplatzstatusanzeigesystem soll insbesondere die Belegung oder Verfügbarkeit des Büroarbeitsplatzes, den Benutzungsstatus von Bürokommunikationsgeräten, den Benutzungsstatus von Anwendungen und/oder den Status des Mitarbeiters optisch sichtbar machen.

Erfindungsgemäß wird die Aufgabe durch einen Schreibtisch oder Arbeitstisch mit den Merkmalen des Hauptanspruchs gelöst. Hierbei sind in der Tischplatte des Schreibtischs oder Arbeitstischs ein oder mehr Leuchtanzeigen und Bildschirme angeordnet oder integriert, wobei die Leuchtanzeigen und Bildschirme mindestens eine Schnittstelle zu mindestens einer Anwendung besitzen, um den Status in Bezug auf einen Büroarbeitsplatz, Anwendungen, Umgebungsbedingungen und/oder auf Mitarbeiter anzuzeigen. Die Art der Schnittstelle richtet sich nach den jeweiligen Gegebenheiten und der eingesetzten Hardware und Software der eingesetzten Bürokommunikationsgeräte, Raumausstattungen oder Anwendungen oder der Schalteinheit oder Sensoren. Die Schnittstelle kann dabei auch eine Funkschnittstelle sein.

Bürokommunikationsgeräte und Raumausstattung stellen auch eine Infrastruktur dar.

Zweckmäßigerweise kann eine eigene beziehungsweise eine separate Energieversorgung vorhanden sein. Die entsprechend gegebenenfalls notwendige Energieversorgung kann aber auch über die Schnittstelle beziehungsweise über die Bürokommunikationsgeräte oder die Raumausstattung realisiert sein. Dies ist von den jeweiligen Umgebungsbedingungen und den jeweils vorhandenen sowie relevanten Bürokommunikationsgeräten oder von der jeweiligen Raumausstattung und deren Spezifikation abhängig.

Das optische Arbeitsplatzstatusanzeigesystem ermöglicht durch die zumindest eine an einem Büromöbel angeordnete Leuchtanzeige eine gute Sichtbarkeit der Statusinformationen bezüglich der Nutzung oder Verfügbarkeit des Büroarbeitsplatzes oder Mitarbeiters oder der Umgebungsbedingungen des Raumes oder des Arbeitsplatzes und von Vitalparametern insbesondere Bezug auf Bewegungsinaktivitäten. Ebenso lassen sich über einen oder mehr Bildschirme unabhängige Statusinformationen, beispielsweise zur Nutzung oder Verfügbarkeit des Büroarbeitsplatzes oder von Mitarbeitern, Räumen oder der Umgebungsbedingungen des Raumes oder des Arbeitsplatzes, wie beispielsweise die Umgebungsgeräusche oder die Luftqualität oder des Bedarfes von Licht und von Vitalparametern insbesondere Bezug auf Bewegungsinaktivitäten und jeweils unabhängig voneinander gegebenenfalls auch verbunden mit Empfehlungen anzeigen und bei entsprechender Ausgestaltung des Bildschirmes beispielsweise als berührungsempfindlichen oder über Gesten steuerbaren Bildschirm auch Eingaben, beispielsweise zur Anpassung oder Bedienung von Statusinformationen, Bürokommunikationsgeräten, Raumausstattungen, Umgebungsbedingungen und/oder Anwendungen vornehmen. Durch die mit der Leuchtanzeige und dem Bildschirm verbundenen Schnittstellen zu zweckmäßigerweise den relevanten am Büroarbeitsplatz vorhandenen Bürokommunikationsgeräten und/oder Raumausstattungen und/oder zu Umgebungsbedingungen und/oder zu den Vitalparametern wird der Status bezüglich der Verwendung, Verfügbarkeit beziehungsweise der Beanspruchung der entsprechenden Bürokommunikationsgeräte und/oder einer Raumausstattung oder der Umgebungsbedingungen oder der Vitalparameter gut sichtbar angezeigt oder es wird auf ungünstige Umgebungsbedingungen oder auf beispielsweise zu lange Bewegungsinaktivitäten hingewiesen. Eine manuelle Schalteinheit ermöglicht es dem Mitarbeiter, individuell einen Status zur Anzeige vorzugeben. Die Schalteinheit kann mittels beispielsweise eines berührungsempfindlichen oder über Gesten steuerbaren Bildschirms sowie einer geeignete Peripherie ausgeführt sein. Gleichermaßen können auch Schalter vorhanden sein, welche individuell oder im Zusammenhang mit dem Bildschirm angeordnet sind.

Weiterhin kann die Schalteinheit Bestandteil eines Bürokommunikationsgerätes sein, wodurch sich der Aufbau des Arbeitsplatzstatusanzeigesystems vereinfacht und zudem die Anzahl der Komponenten reduziert werden. Beispielsweise ist die sensorisch gesteuerte Schalteinheit Bestandteil eines Arbeitsplatzcomputers, an dem über geeignete, beispielweise USB-Schnittstellen oder Funkschnittstellen, wie WLAN, Bluetooth oder NFC Sensoren anschließbar sind.

Ein Status kann beispielsweise eine Reservierung des Arbeitsplatzes bei momentaner Nichtanwesenheit beziehungsweise eine Bitte, nicht gestört zu werden oder eine Verfügbarkeit oder ein Gesprächsstatus beispielsweise für das Telefonieren sein. Zudem erfolgt damit die Kontrolle, ob bestimmte, zu einer Raumausstattung gehörende Einrichtungen versehentlich aktiv sind oder durch einen Mitarbeiter berechtig oder versehentlich reserviert oder beansprucht werden oder vergessen wurden zu deaktivieren oder auszuschalten oder freizugeben. Weiterhin können Hinweise erteilt werden, dass eine Bewegungspause oder eine Änderung der Körperstellung angebracht ist. Neben den zum Arbeitsplatz gehörenden Bürokommunikationsgeräten kann beispielsweise auch die zum Arbeitsplatz oder zur Arbeitsgruppe gehörende Beleuchtung an den Bedarf angepasst werden.

Vorzugsweise ist die Leuchtanzeige in die Außenkante oder in die Fläche beispielsweise nahe der Außenkante der Tischplatte des Büromöbels eingelassen. Der Bildschirm wäre vorzugsweise in eine Fläche, wie die Fläche der Tischplatte angeordnet, beispielsweise eingelassen. Ein Aufkleben oder Anschrauben ist jedoch auch im Bedarfsfalle vorgesehen und erlaubt beispielsweise eine Nachrüstung. Die Verbindungen zu den Bürokommunikationsgeräten und/oder zu einer Raumausstattung können einfach, beispielsweise über die standardisierten USB-Schnittstelle oder über das Netzwerk oder über an sich bekannte Funkschnittstellen realisiert werden.

Die sensorisch gesteuerte Schalteinheit ermöglicht die Anzeige von Informationen, die sich aus der sensorischen Datenerfassung der Nutzung beziehungsweise der Anwesenheit des oder eines Nutzers ergeben. Dies kann sich beispielsweise auf die Belegung eines Stuhles oder die Näherung an eine Computer-Mouse oder die Tastatur oder die Tischplatte oder die Annäherung eines mobilen Endgerätes, wie ein Smartphone oder ein Tablet-PC beziehen. Hierfür sich mit der sensorisch gesteuerte Schalteinheit unterschiedlichen Sensoren, welche geeignet sind, Funktionen von Raumausstattungen und/oder zu Umgebungsbedingungen und/oder zu den Vitalparametern zu erfassen, verbunden.

Durch das optische Arbeitsplatzstatusanzeigesystem kann insbesondere die Störung der Büroarbeit vermieden werden. Ebenso kann das Arbeitsplatzstatusanzeigesystem durch die Anzeige des Nutzungsstatus dazu beitragen, die vorhandenen Arbeitsplatzkapazitäten, beispielsweise in Großraumbüros, Callcentern oder Bibliotheken, einfach zu überwachen und diese flexibel und effektiv zu nutzen und zu belegen. Mit dem Arbeitsplatzstatusanzeigesystem lassen sich somit die unterschiedlichen Zustände anzeigen. Diese unterschiedlichen Zustände lassen sich je nach Ausführung regelmäßig also in einer wechselnden Sequenz nacheinander wiederholen oder parallel nebeneinander anzeigen. Damit wird ein multifunktionales Arbeitsplatzstatusanzeigesystem geschaffen, welches der Anzeige unterschiedlicher Zustände dient. Mit einem Bildschirm lassen sich zu den genannten anzeigbaren Zuständen auch Informationen oder Hinwiese anzeigen oder Anpassungen des Status, der Bürokommunikationsgeräten, Raumausstattungen und/oder Anwendungen vornehmen.

Unter Raumausstattung werden beispielsweise Beleuchtungseinrichtungen, Akustikeinrichtungen, Heizungseinrichtungen, Klimatisierungseinrichtungen, Lüftungseinrichtungen und Schließeinrichtungen sowie Raumabschnitte wie beispielsweise Besprechungsbereiche verstanden, welche in Abhängigkeit der Mitarbeiter und Ihres Aufgabenbereiches benutzt, verändert oder benötigt werden und in diesem Kontext auch von anderen zu berücksichtigen sind.

Zu den Anwendungen gehören beispielweise Telefonieanwendungen mit computergesteuerter Rufverteilung oder Chatanwendungen oder andere nutzerbezogene oder mitarbeiterbezogenen Anwendungen, an welche sich die Mitarbeiter bzw. Nutzer an- und abmelden. Zu den Anwendungen gehören beispielweise auch Buchungsprogramme beispielsweise für Räume.

Gemäß einer vorteilhaften Ausgestaltung der Erfindung ist die Leuchtanzeige in vertikale Abschnitte eines Tischaufbaus, in oder an zumindest einer Außenkante einer Tischplatte, in oder auf der Oberfläche einer Tischplatte beziehungsweise in einer Büromöbelwand angeordnet oder integriert. Als Oberfläche der Tischplatte wird neben der nach oben weisenden Oberfläche auch die nach unten weisenden Oberfläche als Unterseite verstanden. Durch die Anordnung der Leuchtanzeige auf der nach unten weisenden Oberfläche als Unterseite wird eine indirekte Ausleuchtung des Fußbereiches oder des Bereiches unter der Tischplatte erreicht, die neben der Arbeitsplatzstatusanzeige auch dem Raumambiente zuträglich ist. Die an der oder den Außenkanten der Tischplatte angeordneten oder integrierten Leuchtanzeige lässt sich beispielsweise als eine umlaufende Arbeitsplatzstatusanzeige erreichen, welche somit aus unterschiedlichsten Perspektiven erkennbar ist. Zudem lassen sich die damit ausgestatteten Arbeitstische oder Schreibtische beliebig anordnen, da jeweils immer ein Bereich der umlaufenden Arbeitsplatzstatusanzeige erkennbar ist. Hierfür lassen sich beispielsweise Lichtleitkörper mit einer einzelnen oder mehreren verteilt angeordneten Lichtquellen vorsehen. Mit den verteilten Lichtquellen lassen sich unterschiedlichen Bereichen unterschiedliche Zustände der Arbeitsplatzstatusanzeige zuordnen.

Die vertikalen Abschnitte eines Tischaufbaus sind beispielsweise die Tischbeine, wandartige Verkleidungsteile oder andere konstruktiven Elemente mit vertikaler Erstreckung. An diesen lässt sich ebenfalls die Arbeitsplatzstatusanzeige anordnen. Diese kann in diesen Fall je nach konkreten Gegebenheiten vertikal beziehungsweise horizontale angeordnet sein.

Durch die entsprechende Integration der Leuchtanzeige ist diese gut sichtbar. Die Integration der Leuchtanzeige ermöglicht eine ansprechende optische Gestaltung der Büromöbel. Mit der Integration wird eine Störung durch aus der Oberfläche herausragende Leuchtanzeigen vermieden. Auch hier kann, soweit zweckdienlich eine umlaufende Arbeitsplatzstatusanzeige vorgesehen werden.

Erfindungsgemäß ist die Leuchtanzeige umlaufend, bandartig, segmentiert und/oder als Lauflicht individuell ansteuerbar ausgebildet. Hierbei lassen sich beispielsweise einzelne Leuchtanzeigen zur Realisierung eines Lauflichts individuell ansteuern. Andererseits ist ebenfalls vorgesehen, dass die Leuchtanzeige als Lauflicht ausgeführt und entsprechend ansteuerbar ist. Die umlaufende oder bandartige Ausbildung der Leuchtanzeigen ermöglicht beispielsweise eine bessere Wahrnehmung aus unterschiedlichen Blickwinkeln. Ebenso können Lauflichter oder Blinklichter, gegebenenfalls mit unterschiedlichen Farben, realisiert werden. Die bandartige Anordnung der Leuchtanzeigen ermöglicht zudem unterschiedliche Designoptionen. Eine kontinuierliche wechselnde und zyklisch wiederholende Anzeige ist damit möglich. Alternativ ist es mit segmentierten Leuchtanzeigen möglich, unterschiedliche Zustände parallel und zeitgleich anzuzeigen. So können diese Statusanzeigen ständig erkennbar sein und ein Wechsel der Anzeigen und damit ein Übersehen oder längeres Warten bis zur nächsten, wiederholten Anzeigen vermieden werden. Eine kontinuierliche wechselnde und zyklisch wiederholende Anzeige ist jedoch auch mit der segmentierten Leuchtanzeige möglich.

Zur Ermöglichung komplexerer Statusanzeigen umfasst einer Ausgestaltung der Erfindung entsprechend, die Leuchtanzeige mindestens eine Mehrfarb-LED. Damit können entsprechend des anzuzeigenden Status verschiedene Farben unterschiedliche Nutzungen und Mitarbeiter visualisieren.

Weiterhin umfasst das Arbeitsplatzstatusanzeigesystem einen Bildschirm, welche erfindungsgemäß in die Tischplatte angeordnet oder integriert ist oder an der Oberfläche der Tischplatte des Schreibtisches oder Arbeitstisches aufgeklebt oder angeschraubt ist. In oder auf die Oberfläche einer Tischplatte lässt sich der mindestens eine Bildschirm an zumindest einer Außenkante der Tischplatte anordnen oder integrieren. Eine nicht erfindunsgemäße Ausführung sieht vor dies in oder auf vertikal ausgerichteten Abschnitten eines Tischaufbaus und/oder in einer Büromöbelwand möglich. Eine weitere nicht erfindungsgemäße Ausführung sieht vor, dass der Bildschirm jedoch alternativ oder zusätzlich auch der Bildschirm an einem Arbeitsplatzcomputer oder einem mobilen Endgeräts sein kann, wozu auch ein tragbarer Computer oder Smartphone zählt, wodurch vorhandene Bürokommunikationsgeräte mit einem geeigneten Bildschirm effizient genutzt werden können. Vorteilhaft ist der Bildschirm berührungsempfindlich und/oder über Gesten steuerbar oder bedienbar und/oder umfasst eine Eingabeeinheit für die Anpassung des Status in Bezug auf den Büroarbeitsplatz und/oder auf die Bürokommunikationsgeräte, Anwendungen, Umgebungsbedingungen und/oder auf den Mitarbeiter. In dem der Bildschirm eine Gestensteuerung umfasst lassen sich einfach Änderungen am Status oder zur weiteren Bedienung vornehmen.

So lassen sich neben der Darstellung entsprechender Statusanzeigen auch Veränderungen des Status, Einstellungen oder andere Handlungen vornehmen, welche beispielsweise neben der Anpassung oder Quittierung des jeweiligen Status, auch Anpassungen von Umgebungsbedingungen wie Licht und Klimatisierung sowie Einstellungen des Arbeitsplatzes, wie die Tischhöhe ermöglichen. Auch die Bedienung oder Buchung von Räumen oder anderen entsprechenden Funktionalitäten können durchgeführt werden. Auch Hinweise zu Vitalparametern insbesondere Bezug auf Bewegungsinaktivitäten lassen sich anzeigen und es können dem Mitarbeiter entsprechende Hinweise und Empfehlungen auf für ihn vorteilhaften Veränderungen gegeben werden. Auch Hinweise zur Qualität der Umgebungsbedingungen lassen sich anzeigen, beispielsweise der Luftqualität und der Umgebungsgeräusche. Zudem lassen sich auf diesem Bildschirm auch Hinweise oder Informationen oder Verfügbarkeiten von Bürokommunikationsgeräten und Räumen sowie deren Umgebungsbedingungen, wie Temperatur und Luftqualität oder nutzbaren Ausstattungen anzeigen. Auch Angaben zum jeweiligen Energieverbrauch des Arbeitsplatzes und gegebenenfalls vorhandene Potentiale zur Energieeinsparung lassen sich anzeigen.

Die als beispielhaft genannten Anzeigen und Anpassungsmöglichkeiten lassen sich jeweils unabhängig voneinander realisieren und ergeben sich durch den jeweiligen Bedarf.

Vorteilhaft steht die sensorisch gesteuerte Schalteinheit mit einem Infrarotsensor, Näherungssensor, Bewegungsmelder, einen Geräuschsensor, Energieverbrauchssensor, einen Temperatursensor, Gassensor, Vitalsensor, Gyrosensor und/oder Schließkontakt in Verbindung. Die Sensoren überwachen Umgebungsbedingungen wie die Temperatur, Luftqualität, Umgebungsgeräusche, Anwesenheitssensoren und/oder Energieverbrauch sowie wie beispielsweise Vitalparameter, um dem Nutzer Hinweise oder Empfehlungen zu geben, einerseits sein Verhalten zu verändern oder durch aktives Handeln die Umgebungsbedingungen zu verändern, beispielsweise durch eine Änderung der Körperhaltung vom Sitzen zum Stehen, durch eine Bewegungspause oder durch eine gezielte Raumlüftung.

Der Gyrosensor oder mehrere Gyrosensoren, gegebenenfalls gepaart mit einem Schließkontakt erfassen Bewegungen von Bürostühlen oder anderen Gegenständen, Gebäudeeinrichtungen oder Büroeinrichtungen, so dass beispielsweise das Aufstehen eines Mitarbeiters und ein damit und daraufhin erfolgter Bewegungsablauf und Bewegungsgeschwindigkeit des Stuhles auf ein Entfernen vom Arbeitsplatz deuten und somit eine Anpassung des Status des Mitarbeiters an den Anwendungen oder dem oder Bürokommunikationsgeräten und an der Leuchtanzeige oder dem Bildschirm bewirken kann. Insbesondere wenn der Mitarbeiter es versäumen sollte seinen Status aktiv zu ändern, kann somit reaktiv der Status verändert werden.

So lassen sich entsprechend auch Türen und deren Öffnungsrichtung bzw. Bewegungsrichtung und Bewegungsgeschwindigkeit entsprechend erfassen.

Weiterhin wird an den Bürostühlen oder anderen Gegenständen, Gebäudeeinrichtungen oder Büroeinrichtungen durch Erfassung der Bewegungsgeschwindigkeit jeweils unabhängig voneinander neben einer einfachen Nutzungs- und Zustandsüberwachung auch eine Panikerfasssung ermöglicht und auch eine Alarmauslösung initiieren kann.

Die Gyrosensoren und gegebenenfalls vorhandenen Schließkontakte sind aufgrund der Einsatzorte vorzugsweise mittel Funkschnittstelle mit der Schalteinheit verbunden, wobei auch kabelgebundene Verbindungen zur Schalteinheit nicht ausgeschlossen sind.

Mittels der Sensoren für den Energieverbrauch lassen sich beispielsweise lange nicht benutzte Endgeräte erfassen und über eine gezielte Ansteuerung abschalten oder in einen Ruhezustand versetzen oder nicht erforderliche Beleuchtungen abschalten. Durch Infrarotsensoren beziehungsweise Bewegungsmelder kann die Anwesenheit von Personen in nicht oder nur teilweise einsehbaren Räumen erfasst und somit angezeigt werden. Mit Hilfe eines Schließkontaktes kann die Besetzung eines Stuhles oder Verriegelung einer Tür von außen gut sichtbar angezeigt werden. Der Näherungssensor ermöglicht die Erfassung der Anwesenheit eines Mitarbeiters unmittelbar am jeweiligen Arbeitsplatz.

So kann beispielsweise Anhand der Anwesenheitssensoren ermittelt werden, ob oder dass ein Mitarbeiter seinen Arbeitsplatz verlassen hat. In Kombination mit beispielsweise einem Zeitplan, den jeweiligen Kalender oder über die Erfassung eines mobilen Endgerätes außerhalb des jeweiligen Gebäudes können Rückschlüsse gezogen werden, wonach der Status des Mitarbeiters und damit die Statusanzeige entsprechend angepasst wird. Damit kann auch verbunden sein, dass der Arbeitsplatz mit Computer beispielsweise heruntergefahren oder in einen Ruhezustand versetzt wird.

So können auch an den nicht anwesenden, aktuell jedoch am entsprechen Arbeitsplatz angemeldeten Mitarbeiter entsprechende Mitteilungen versandt werden, wonach der Mitarbeiter entscheiden kann was mit der Einstellung der Statusanzeige sowie mit dem Arbeitsplatz und dem Computer geschehen soll.

Vorteilhaft lassen sich die jeweiligen bereits erwähnten Statusanzeigen auf einem Computerbildschirm oder auf dem Bildschirm eines mobilen Endgerätes anzeigen. Über die Bedienung des Computers oder des mobilen Endgerätes lassen sich die auch Einstellungen oder andere Handlungen wie oben beschrieben vornehmen. Die Anzeigen und Anpassungsmöglichkeiten lassen sich jeweils unabhängig voneinander realisieren und ergeben sich durch den jeweiligen Bedarf.

Die Anzeige und Bedienung auf den genannten Bildschirmen erfolgt hierbei jeweils unabhängig voneinander und unabhängig von der Leuchtanzeige, so dass ein paralleler oder separater Betrieb der jeweiligen Bildschirme und der Leuchtanzeige möglich ist.

Zu den Bürokommunikationsgeräten gehören bevorzugt beispielsweise Telefone, Computer, Drucker, Scanner, Kopierer, Faxgeräte und/oder andere Netzwerkgeräte. Zudem sind mobile Endgeräte wie beispielsweise Smartphones oder Tablet-PC mit eingeschlossen. Entsprechend können einerseits der Benutzungsstatus der Geräte anderseits der Status des jeweiligen Mitarbeiters zur Anzeige gebracht werden oder dem Mitarbeiter Hinweise erteilt werden. Insbesondere kann durch die Anzeige die Störung bei Telefonaten vermieden werden.

Mit der Kopplung mit Netzwerkgeräten, welche beispielsweise zumindest ein Switch, Router oder Server sind, lassen sich auch Anzeigen für diese Geräte als Remote-Anzeige sowie für andere Arbeitsplätze, Bürokommunikationsgeräte oder Nutzer simultan beziehungsweise sequenziell anzeigen. Eine Kopplung und Vernetzung mit anderen Anwendungen, Bürokommunikationsgeräten oder Nutzern ist somit möglich.

So kann angezeigt werden, welche Geräte oder Anwendungen von beziehungsweise für andere Nutzer gesperrt oder verfügbar oder gar gestört sind.

Entsprechend einer Weiterbildung der Erfindung ist die mindestens eine Schnittstelle als programmierbare Steuereinheit ausgebildet. Alternativ wirken die Leuchtanzeige, der Bildschirm und/oder die Schnittstelle mit Steuereinheit zusammen. Die Steuereinheit ermöglicht es, in Abhängigkeit von den Eingangssignalen der Bürokommunikationsgeräte oder der manuellen Eingabe entsprechend den Anforderungen der Nutzer oder anhand der Sensoren durch die Leuchtanzeige komplexe Anzeigen zu realisieren. Diese Anzeigen ermöglichen es, in Zusammenhang mit mehreren Leuchtanzeigen beziehungsweise Leuchtanzeigen aus mehreren Segmenten und Mehrfarb-LED komplexe Informationen zur Anzeige zu bringen.

Vorzugsweise sind die Steuereinheiten beispielsweise durch eine Verbindung mit einem Computer oder Server entsprechend der Nutzeranforderungen programmierbar.

Gemäß einer weiteren Ausgestaltung der Erfindung ist mit dem Arbeitsplatzstatusanzeigesystem eine akustische Ausgabeeinheit und/oder eine Vibrationseinheit verbunden. Die akustische Ausgabeeinheit und/oder eine Vibrationseinheit kann beispielsweise bei störender Annäherung von Personen beziehungsweise kritischen Störungen des Arbeitsplatzstatusanzeigesystems oder der Bürokommunikationsgeräte einen Warnton oder eine weitestgehend stummes Schwingungssignal aussenden beziehungsweise ausgeben oder erzeugen. Ebenso kann die akustische Ausgabeeinheit und/oder die Vibrationseinheit auch für eine Terminerinnerung (Wecker) genutzt werden.

Die akustische Ausgabeeinheit kann auch so ausgebildet sein, dass die Ausgabe von Sprachsignalen ermöglicht wird.

Einer vorteilhaften Weiterbildung der Erfindung entsprechend ist mit dem Arbeitsplatzstatusanzeigesystem eine Benutzerverwaltungsanwendung, ein elektronisches Reservierungssystem und/oder eine Erkennungseinheit verbunden. Durch die Verbindung mit der Benutzerverwaltungsanwendung, dem elektronischen Reservierungssystem kann durch das Arbeitsplatzstatusanzeigesystem auf eine bestehende beziehungsweise bevorstehende Reservierung des Arbeitsplatzes sowie die Verfügbarkeit des Mitarbeiters für Telefonie- oder Chat-Anwendungen hingewiesen werden.

Die Erkennungseinheit ermöglicht eine persönliche Nutzererkennung. Die Erkennungseinheit kann dazu biometrische Daten erfassen oder Codierungen aus einem Nutzerbeziehungsweise Betriebsausweis auslesen. Die Kenntnis der Nutzer ermöglicht beispielsweise eine Abrechnung von Arbeitsplätzen in Bibliotheken oder die Bildung und Überwachung von CoWorking Spaces oder auch eine bidirektionale Verbindung zu den Bürokommunikationsgeräten, um dort bevorzugte Nutzervoreinstellungen vorzunehmen.

Vorteilhafte Ausführungsbeispiele der Erfindung werden anhand der Zeichnungen näher erläutert.

Es zeigen:
Fig. 1 eine Ansicht einer Tischplatte eines Arbeits- oder Schreibtisches von unten mit integrierter Leuchtanzeige eines Arbeitsplatzstatusanzeigesystems,
Fig. 2 eine Ansicht einer Tischplatte eines Arbeits- oder Schreibtisches von unten mit integrierter Leuchtanzeige und mit integriertem Bildschirm eines Arbeitsplatzstatusanzeigesystems,
Fig. 3 eine Seitenansicht einer Tischplatte eines Arbeits- oder Schreibtisches mit integrierten Leuchtanzeigen eines Arbeitsplatzstatusanzeigesystems und
Fig. 4 eine schematische Darstellung eines Arbeitsplatzstatusanzeigesystem mit Leuchtanzeigen und Schnittstelle zu einem Telefon.

In **Figur** 1 ist eine Ansicht eines Ausschnitts einer Schreibtischplatte 6 eines Arbeits- oder Schreibtisches 6 von unten mit integrierter Leuchtanzeige 1 dargestellt. Das erfindungsgemäße Arbeitsplatzstatusanzeigesystem umfasst mindestens eine mit LED-Leuchtmitteln ausgeführte Leuchtanzeige 1. Hier sind zwei Leuchtanzeigen 1 dargestellt, die an einer Ecke in den benachbarten vertikalen Flächen der Außenkanten also einem vertikalen Abschnitt der Schreibtischplatte 6 eingelassen sind.

Die Leuchtanzeige 1 besitzt in einem konkreten, nicht dargestellten Ausführungsbeispiel eine Schnittstelle 2 zu einem Bürokommunikationsgerät 3, einer Anwendung und zu einer sensorisch gesteuerte Schalteinheit 4, 5, wobei die mindestens eine Leuchtanzeige 1 über Mehrfarb-LED's dazu ausgelegt ist, den Status in Bezug auf einen Büroarbeitsplatz und/oder auf Bürokommunikationsgeräte, Anwendungen, Umgebungsbedingungen und auf Mitarbeiter anzuzeigen.

Das Bürokommunikationsgerät 3 ist in diesem Ausführungsbeispiel ein Arbeitsplatzcomputer mit Bildschirm 9 und mit einer Netzwerkverbindung. Zudem ist als Anwendung eine Chatanwendung, beispielsweise die einer Service-Hotline auf dem Arbeitsplatzcomputer vorhanden, an welche sich der Nutzer an- und abmeldet. Die Chatanwendung kommuniziert über die Netzwerkverbindung mit einem Server, der ebenfalls ein Bürokommunikationsgerät 3 ist. Als Bürokommunikationsgerät 3 ist weiterhin ein Telefon vorhanden, welches an einer Telefonanlage mit einer Netzwerkverbindung angeschlossen ist oder als IP-Phone oder Ähnlichem ausgeführt ist. Damit besitzt das Telefon eine zumindest logische und auch funktionelle Verbindung zu den übrigen Bürokommunikationsgeräten 3. Das Telefon kann auch als Softphone eine Anwendung des Arbeitsplatzcomputers oder eine Anwendung eines Smartphones sein, welches eine Netzwerkverbindung zu zumindest einem der übrigen Bürokommunikationsgeräten 3 besitzt. Damit wird der Telefonierstatus des Mitarbeiters bzw. des Arbeitsplatzes mit erfasst, da ein Mitarbeiter über geeignete mobile Endgeräte, wie Smartphones, Schnurlostelefone oder Headsets auch vom Arbeitsplatz abwesend telefonieren können, der Arbeitsplatz damit zwar leer aber dennoch nicht frei ist.

Somit sind zunächst wesentliche Arbeitsplatzfunktionen bereitgestellt.

Neben den Bürokommunikationsgeräten und der Chatanwendung ist zudem eine sensorisch gesteuerte Schalteinheit 4, 5 vorhanden, die in diesem konkreten Ausführungsbeispiel über eine USB-Schnittstelle mit dem Arbeitsplatzcomputer verbunden ist. Alternativ kann die sensorisch gesteuerte Schalteinheit 4, 5 auch eine Verbindung zum Netzwerk haben. An dieser Schalteinheit 4, 5 sind ein Temperatursensor, ein Gassensor, ein Geräuschsensor und ein Vitalsensor angeordnet. Der Temperatursensor und der Gassensor überwachen hierbei die Temperatur und die Raumluftqualität bei unvorteilhaften Abweichungen oder Umgebungsbedingungen entweder unmittelbar eine Änderung herbeizuführen oder aber Hinweise für eine Veränderung zu geben. Der Geräuschsensor erfasst Umgebungsgeräusche um den konzentriert arbeitenden Mitarbeiter darauf hinzuweisen, dass der Hintergrundgeräuschpegel unvorteilhaft ist und durchaus auch zu Ablenkungen führt oder führen kann.

Die Leuchtanzeige 1 ist in diesem konkreten Ausführungsbeispiel über einen USB-Schnittstelle mit dem Arbeitsplatzcomputer als Bürokommunikationsgerät 3 verbunden. Ein entsprechend geeignetes Anwendungsprogramm auf dem Arbeitsplatzcomputer stellt über diesen die Schnittstelle 2 zu den übrigen Bürokommunikationsgeräten 3 dar und erfasst den jeweiligen Benutzerstatus der Anwendung. Zudem werden die Sensordaten der sensorischen Schalteinheit 4, 5 erfasst und entsprechend aufbereitet dem Anwendungsprogramm als Schnittstelle für die Leuchtanzeige 1 zur Verfügung gestellt. Je nach Status der Bürokommunikationsgeräte 3 des Mitarbeiters und der Erfassungen der Sensoren zeigt die Leuchtanzeige 1 beispielsweise ein grünes Licht für frei, ein rotes Licht für besetzt, ein gelbes Licht für frei aber abwesend oder ein blaue Licht für die Sensibilisierung auf ungünstige Umgebungsbedingungen. Kommen beispielsweise verschiedene Zustände zeitgleich vor, lassen sich diese auch nebeneinander parallel oder nacheinander anzeigen.

Zur Unterstützung des Mitarbeiters lassen sich die jeweiligen Zustände auch auf dem Bildschirm 9 des Arbeitsplatzcomputers anzeigen. Zusätzlich zur Anzeige lassen sich damit auch bestimmte Zustände verändern, beispielsweise ein An- und Abmelden an Anwendungen oder am Telefon, das Schalten von Beleuchtungen oder das Bedienen der Bürokommunikationsgeräte 3.

Neben den Umgebungsbedingungen lassen sich auch die Vitalparameter insbesondere in Bezug auf eine einseitige Körperhaltung oder eine zu lang anhaltende Unbeweglichkeit erfassen. Dies kann über Vitalsensoren erfolgen, welche wie die anderen Sensoren auch an der Schalteinheit 4, 5 angeschlossen sind oder welche direkt mit dem Bürokommunikationsgerät 3 verbunden sind. Die Vitalsensoren können, beispielsweise am Körper getragen auch mit einem mobilen Endgerät beispielsweise über Bluetooth gekoppelt werden, welche dann über die Netzwerkverbindung entsprechende Vitalparameter an die Bürokommunikationsgeräte 3 übermittelt, so dass diese Vitalparameter auch am jeweiligen Bildschirm 9 angezeigt werden können.

Ergänzend sind im Bürostuhl ein oder zwei Gyrosensoren und ein Schließkontakt vorhanden, welche über eine Funkschnittstelle die Bewegung des jeweiligen Bürostuhls erfassen und das Aufstehen eines Mitarbeiters erfassen. Anhand des damit und des daraufhin erfolgten Bewegungsablaufes des Stuhles lassen sich Rückschlüsse ziehen, dass der Mitarbeiter sich vom Arbeitsplatz entfernt hat. Hat der Mitarbeiter es versäumt sich an den Anwendungen abzumelden, erfolgt über die Schalteinheit 4, 5 und die Bürokommunikationsgeräte 3 die Anpassung des Status des Mitarbeiters in Bezug zu den Anwendungen und über die Schnittstelle an der Leuchtanzeige.

Die Leuchtanzeigen 1 sind beispielsweise drahtlos oder über Leitungen und eine Schnittstelle, die eine Hardware- und/oder Softwareschnittstelle ist nicht dargestellt mit verschiedenen Bürokommunikationsgeräten und/oder Sensoren nicht dargestellt verbunden, um wie dargestellt den Status der zum Arbeitsplatz gehörenden Bürokommunikationsgeräte nicht dargestellt beziehungsweise die Nutzung dieser Geräte mit den Leuchtanzeigen 1 anzuzeigen.

Die zum Einlass der Leuchtanzeigen 1 in die Schreibtischplatte 6 erforderlichen Öffnungen sowie Kabelführungen sind beispielsweise durch entsprechende Fräsungen in der nach unten weisenden Oberfläche 10 oder in Kanälen in oder auf der nach unten weisenden Oberfläche 10 Schreibtischplatte 6 realisiert.

In Ergänzung zur Figur 1 ist in Figur 2 zusätzlich ein Bildschirm mit einer Gestensteuerung in die nach oben weißenden Oberfläche 10 der Schreibtischplatte eingelassen. Über gefräste Kabelkanäle sind entsprechende Verbindungskabel in der bzw. unter der Schreibtischplatte 6 verlegt. In einer einfacheren Ausführung ist der Bildschirm 6 berührungsempfindlich.

**Figur 3** zeigt die Seitenansicht einer aus Fig. 1 bekannten Schreibtischplatte 6 mit integrierten Leuchtanzeigen 1 des Arbeitsplatzstatusanzeigesystems.

In **Figur 4** ist in einem weiteren Ausführungsbeispiel ein System zur Arbeitsplatzstatusanzeige mit zwei aus mehreren Segmenten bestehenden Leuchtanzeigen 1 an einer Schreibtischplatte 6, eine Schnittstelle 2 zu einem Telefon 3 sowie eine manuelle Schalteinheit 4 und eine sensorische Schalteinheit 5 dargestellt. Das Telefon 3 ist hier beispielhaft für ein Bürokommunikationsgerät 3 dargestellt. Die Schnittstelle 2 ist über Verbindungsleitungen 7 mit den Leuchtanzeigen 1 sowie einer Energieversorgungseinheit 8, beispielsweise einem Netzteil 8, verbunden.

Die Schnittstelle 2 zum Telefon 3 ist hier zugleich auch Schnittstelle 2 für Signale der manuellen Schalteinheit 4 und der sensorischen Schalteinheit 5 und dazu mit diesen über Verbindungsleitungen 7 verbunden. Die Verbindungsleitungen 7 sind vorzugsweise durch genormte Steckkontakte mit der Schnittstelle 2, den Bürokommunikationsgeräten 3 und den Schalteinheiten 4, 5 verbunden. Alternativ kann auch eine drahtlose Datenübertragung realisiert werden.

Die Schnittstelle 2 ist hier als Steuereinheit 2 zur Ansteuerung der Leuchtanzeige 1 ausgebildet. Die Steuereinheit 2 ist in der Lage, die einzelnen eingehenden Signale der einzelnen Bürokommunikationsgeräte 3 und/oder sensorischen Schalteinheiten 4, 5 zu verarbeiten und die Leuchtanzeige 1 sinnvoll anzusteuern.

Die Steuereinheit 2 ist hierfür direkt mit dem Arbeitsplatzcomputer als Bürokommunikationsgerät 3 verbunden. Alternativ kann die Steuereinheit 2 mit dem Netzwerk verbunden sein. So lassen sich einerseits alle erforderlichen Informationen und Zustände auf dem Arbeitsplatzcomputer mittels einer geeigneten Software sammeln und an die Steuereinheit 2 übermittelt oder die Steuereinheit 2 fragt über das Netzwerk die weiteren Bürokommunikationsgeräte 3 mit oder ohne Anwendungen und die Schalteinheit 4, 5 ab. Die Steuereinheit 2 steuert dann die Leuchtanzeige 1 entsprechend an.

Die Ansteuerung schließt dabei die Ansteuerung einzelner Segmente der Leuchtanzeigen 1 ein. So können über Mehrfarb-LED beziehungsweise Blink- und/oder Lauflicht verschiedene, auch komplexe, den Arbeitsplatz betreffende Statussignale durch die Leuchtanzeige 1 angezeigt werden. Zweckmäßigerweise kann die Steuereinheit 2 so realisiert sein, dass sie über einen Computer nicht dargestellt den spezifischen Nutzeranforderungen entsprechend programmierbar ist oder über Netzwerkgeräte wie Switch und Router und Server die Statusanzeigen erzeugt, überwacht und an die Steuereinheit 2 übergeben und damit die Leuchtanzeige 1 entsprechend ansteuert.

Zudem ist auch ein Bildschirm 9, beispielsweise der des Arbeitsplatzcomputers vorgesehen, welcher die Statusanzeigen wiedergibt und auch weitere Informationen darstellen kann. In einer weiteren besonderen ist eine akustische Ausgabeeinheit vorgesehen, welche dezent ein wahrnehmbares Geräusch erzeugt und somit die Aufmerksamkeit auf einen bestimmten unvorteilhaften Zustand lenkt. Statt eines Geräusches kann auch einfach nur ein eine Vibrationseinheit vorgesehen sein, welche unter Verwendung geeigneter Vibrationsmuster auf Zustände hinweist und Aufmerksamkeiten erzeugt.

Mittels des Einsatzes einer Erkennungseinheit welche am jeweiligen Arbeitsplatzcomputer als Bürokommunikationsgerät 3 angeschlossen ist, lässt sich das An- und Abmelden an den jeweiligen Anwendungen oder am Telefonsystem, beispielsweise über mobile Endgeräte beispielsweise über NFC oder über Transponder realisieren.

### Zusammenstellung der Bezugszeichen

- 1: - Leuchtanzeige
- 2: - Schnittstelle, Steuereinheit
- 3: - Bürokommunikationsgerät, Telefon
- 4: - manuelle Schalteinheit
- 5: - sensorische Schalteinheit
- 6: - Tischplatte, Schreibtischplatte, Büromöbel, Arbeitstisch, Schreibtisch
- 7: - Verbindungsleitungen
- 8: - Energieversorgungseinheit, Netzteil
- 9: - Bildschirm
- 10: - Oberfläche

## Patentansprüche

1. Schreibtisch (6) oder Arbeitstisch (6) als Büroarbeitsplatz mit einem Büroarbeitsplatzstatusanzeigesystem, wobei das Büroarbeitsplatzstatusanzeigesystem mindestens eine Leuchtanzeige (1) und mindestens einen Bildschirm (9) zur Anzeige der Statusinformationen bezüglich der Nutzung oder Verfügbarkeit dieses Büroarbeitsplatzes oder eines Mitarbeiters an diesen Büroarbeitsplatz umfasst,
wobei
- die mindestens eine Leuchtanzeige (1)umlaufend, bandartig und/oder als Lauflichts individuell ansteuerbar ausgebildet ist und in oder an zumindest einer Außenkante oder einer Unterseite einer Tischplatte (6) des Schreibtisches (6) oder Arbeitstisches (6) oder in der Oberfläche der Tischplatte (6) des Schreibtisches (6) oder Arbeitstisches (6) angeordnet oder integriert ist
und der mindestens einen Bildschirm (9)
in der Oberfläche der Tischplatte des Schreibtisches (6) oder Arbeitstisches (6) angeordnet oder integriert ist oder auf der Oberfläche der Tischplatte des Schreibtisches oder Arbeitstisches aufgeklebt oder angeschraubt ist,
wobei an der Leuchtanzeige (1) und dem Bildschirm (9) mindestens eine Schnittstelle (2) zu mindestens einer Anwendung für eine Benutzerverwaltungsanwendung, mit einem elektronischen Reservierungssystem und/oder einer Erkennungseinheit verbunden ist , wobei die mindestens eine Leuchtanzeige (1) und der mindestens eine Bildschirm (9) zumindest dazu ausgelegt sind, den Status in Bezug auf den Schreibtisch (6) oder Arbeitstisch (6) als Büroarbeitsplatz und/oder die Anwendungen, Umgebungsbedingungen und/oder auf den Mitarbeiter anzuzeigen.

2. Schreibtisch (6) oder Arbeitstisch (6) als Büroarbeitsplatz mit einem Büroarbeitsplatzstatusanzeigesystem nach Anspruch 1, **dadurch gekennzeichnet,**
**dass** der Bildschirm (9) berührungsempfindlich ist und/oder über Gesten steuerbar oder bedienbar ist und/oder eine Eingabeeinheit für die Anpassung des Status in Bezug auf den Büroarbeitsplatz und/oder auf die Bürokommunikationsgeräte (3), Anwendungen, Umgebungsbedingungen und/oder auf den Mitarbeiter umfasst.

3. Schreibtisch (6) oder Arbeitstisch (6) als Büroarbeitsplatz mit einem Büroarbeitsplatzstatusanzeigesystem nach einem der Ansprüche 1 oder, **dadurch gekennzeichnet,**
**dass** die Leuchtanzeige (1) mindestens eine Mehrfarb-LED umfasst.

4. Schreibtisch (6) oder Arbeitstisch (6) als Büroarbeitsplatz mit einem Büroarbeitsplatzstatusanzeigesystem nach einem der Ansprüche 1 bis 3, **dadurch gekennzeichnet,**
**dass** das Bürokommunikationsgerät (3) beispielsweise ein Telefon, ein Computer, ein Drucker, ein Scanner, ein Kopierer, ein Faxgerät, ein Netzwerkgerät oder ein mobile Endgerät ist.

5. Schreibtisch (6) oder Arbeitstisch (6) als Büroarbeitsplatz mit einem Büroarbeitsplatzstatusanzeigesystem nach einem der Ansprüche 1 bis 4, **dadurch gekennzeichnet,**
**dass** die sensorisch gesteuerte Schalteinheit (5) mit einem Infrarotsensor, Näherungssensor, Bewegungsmelder, einen Geräuschsensor, Energieverbrauchssensor, einen Temperatursensor, Gassensor, Vitalsensor, Gyrosensor und/oder Schließkontakt in Verbindung steht.

6. Schreibtisch (6) oder Arbeitstisch (6) als Büroarbeitsplatz mit einem Büroarbeitsplatzstatusanzeigesystem nach einem der Ansprüche 1 bis 5, **dadurch gekennzeichnet,**
**dass** die mindestens eine Schnittstelle (2) als vorzugsweise programmierbare Steuereinheit (2) ausgebildet ist oder dass die Leuchtanzeige (1), der Bildschirm (9) und/oder die Schnittstelle (2) mit Steuereinheit (2) zusammenwirken.

7. Schreibtisch (6) oder Arbeitstisch (6) als Büroarbeitsplatz mit einem Büroarbeitsplatzstatusanzeigesystem nach einem der Ansprüche 1 bis 6, **dadurch gekennzeichnet,**
**dass** mit dem Arbeitsplatzstatusanzeigesystem eine akustische Ausgabeeinheit und/oder eine Vibrationseinheit verbunden ist.

8. Schreibtisch (6) oder Arbeitstisch (6) als Büroarbeitsplatz mit einem Büroarbeitsplatzstatusanzeigesystem nach einem der Ansprüche 1 bis 7, **dadurch gekennzeichnet,**
**dass** auf dem Bildschirm Hinweise oder Informationen zu den Bürokommunikationsgeräten und/oder Raumausstattungen und/oder zu Umgebungsbedingungen und/oder zu Vitalparametern anzeigbar sind.

## Claims

1. Desk (6) or worktable (6) as an office workstation with an office workstation status display system, wherein the office workstation status display system comprises at least one electroluminescent display (1) and at least one screen (9) for displaying status information regarding the use or availability of this office workstation or an employee at this office workstation,
wherein
- at least one electroluminescent display (1)is configured to be individually controllable and formed as a continuous band, strip, and/or running light, and is arranged or integrated in or on at least one outer edge or underside of a tabletop (6) of the desk (6) or worktable (6), or in the surface of the tabletop (6) of the desk (6) or worktable (6),
and at least one screen (9)
is arranged or integrated in the surface of the tabletop of the desk (6) or worktable (6) or adhered to or screwed onto the surface of the tabletop of the desk or worktable,
wherein the electroluminescent display (1) and the screen (9) at least one interface (2) is connected to at least one application for a user management application, with an electronic reservation system, and/or a detection unit, wherein at least one electroluminescent display (1) and at least one screen (9) are at least configured to display the status in relation to the desk (6) or worktable (6) as an office workstation and/or the applications, environmental conditions, and/or the employee.

2. The desk (6) or worktable (6) as an office workstation with an office workstation status display system according to claim 1,
**characterised in**
**that** the screen (9) is touch-sensitive and/or controllable or operable via gestures and/or comprises an input unit for adjusting the status concerning the office workstation and/or the office communication devices (3), applications, environmental conditions, and/or the employee.

3. The desk (6) or worktable (6) as an office workstation with an office workstation status display system according to one of claims 1 or 2,
**characterised in**
**that** the electroluminescent display (1) comprises at least one multicolour LED.

4. The desk (6) or worktable (6) as an office workstation with an office workstation status display system according to one of claims 1 to 3,
**characterised in**
**that** the office communication device (3) is, for example, a telephone, a computer, a printer, a scanner, a copier, a fax machine, a network device, or a mobile terminal.

5. The desk (6) or worktable (6) as an office workstation with an office workstation status display system according to one of claims 1 to 4,
**characterised in**
**that** the sensor-controlled switching unit (5) is associated with an infrared sensor, proximity sensor, motion detector, sound sensor, energy consumption sensor, temperature sensor, gas sensor, vital sensor, gyroscope sensor, and/or closing contact.

6. The desk (6) or worktable (6) as an office workstation with an office workstation status display system according to one of claims 1 to 5,
**characterised in**
**that** at least one interface (2) is configured as a preferably programmable control unit (2) or that the electroluminescent display (1), the screen (9), and/or the interface (2) interact with the control unit (2).

7. The desk (6) or worktable (6) as an office workstation with an office workstation status display system according to one of claims 1 to 6,
**characterised in**
**that** an acoustic output unit and/or a vibration unit is connected to the workstation status indication system.

8. The desk (6) or worktable (6) as an office workstation with an office workstation status display system according to one of claims 1 to 7,
**characterised in**
**that** the screen can display instructions or information about the office communication devices and/or room furnishings and/or environmental conditions and/or vital parameters.

## Revendications

1. Bureau (6) ou table de travail (6) comme poste de travail de bureau avec un système d'affichage de l'état du poste de travail de bureau, le système d'affichage de l'état du poste de travail de bureau comprenant au moins un affichage lumineux (1) et au moins un écran (9) pour l'affichage des informations d'état relative à l'utilisation ou à la disponibilité de ce poste de travail de bureau ou d'un collaborateur à ce poste de travail de bureau,
dans lequel
- au moins un affichage lumineux (1)étant périphérique, est conçu en forme de bande et/ou peut être commandé individuellement en tant que chenillard et est disposé ou intégré dans ou sur au moins un bord extérieur ou une face inférieure d'un plateau de table (6) du bureau (6) ou de la table de travail (6) ou dans la surface du plateau de table (6) du bureau (6) ou de la table de travail (6)
et au moins un écran (9) est
disposé ou intégré dans la surface du plateau de table du bureau (6) ou de la table de travail (6) ou est collé ou vissé sur la surface du plateau de table du bureau ou de la table de travail,
dans lequel au moins une interface (2) avec au moins une application pour une application de gestion des utilisateurs, avec un système de réservation électronique et/ou une unité de reconnaissance est reliée à l'affichage lumineux (1) et à l'écran (9), l'au moins un affichage lumineux (1) et au moins un écran (9) étant conçus au moins pour indiquer le statut par rapport au bureau (6) ou à la table de travail (6) en tant que poste de travail de bureau et/ou aux applications, aux conditions environnementales et/ou à l'employé.

2. Bureau (6) ou table de travail (6) comme poste de travail de bureau avec un système d'affichage de l'état du poste de travail de bureau selon la revendication 1,
**caractérisé en ce que**
l'écran (9) est sensible au toucher et/ou peut être commandé ou utilisé par des gestes et/ou comprend une unité d'entrée pour l'adaptation de l'état par rapport au poste de travail de bureau et/ou aux appareils de communication de bureau (3), aux applications, aux conditions environnementales et/ou à l'employé.

3. Bureau (6) ou table de travail (6) servant de poste de travail de bureau avec un système d'affichage d'état de poste de travail de bureau selon l'une des revendications 1 ou 2, **caractérisé en ce que**
l'affichage lumineux (1) comprend au moins une DEL multicolore.

4. Bureau (6) ou table de travail (6) servant de poste de travail de bureau avec un système d'affichage d'état de poste de travail de bureau selon l'une des revendications 1 à 3, **caractérisé en ce que**
l'appareil de communication de bureau (3) est par exemple un téléphone, un ordinateur, une imprimante, un scanner, un copieur, un télécopieur, un appareil de réseau ou un terminal mobile.

5. Bureau (6) ou table de travail (6) servant de poste de travail de bureau avec un système d'affichage d'état de poste de travail de bureau selon l'une des revendications 1 à 4, **caractérisé en ce que**
l'unité de commutation (5) commandée par capteur est en liaison avec un capteur infrarouge, un capteur de proximité, un détecteur de mouvement, un capteur de bruit, un capteur de consommation d'énergie, un capteur de température, un capteur de gaz, un capteur de vitalité, un capteur gyroscopique et/ou un contact de fermeture.

6. Bureau (6) ou table de travail (6) servant de poste de travail de bureau avec un système d'affichage d'état de poste de travail de bureau selon l'une des revendications 1 à 5, **caractérisé en ce que**
au moins une interface (2) est conçue comme une unité de commande (2) de préférence programmable ou **en ce que** l'affichage lumineux (1), l'écran (9) et/ou l'interface (2) communiquent avec l'unité de commande (2).

7. Bureau (6) ou table de travail (6) servant de poste de travail de bureau avec un système d'affichage d'état de poste de travail de bureau selon l'une des revendications 1 à 6, **caractérisé en ce que**
une unité de sortie acoustique et/ou une unité de vibration est reliée au système d'indication d'état de poste de travail.

8. Bureau (6) ou table de travail (6) servant de poste de travail de bureau avec un système d'affichage d'état de poste de travail de bureau selon l'une des revendications 1 à 7, **caractérisé en ce que**
des indications ou des informations concernant les appareils de communication de bureau et/ou l'équipement des locaux et/ou les conditions ambiantes et/ou les paramètres vitaux peuvent être affichées sur l'écran.
